# EUROPÄISCHE PATENTSCHRIFT

(11) **EP 1 152 200 B1**
(45) Veröffentlichungstag und Bekanntmachung des Hinweises auf die Patenterteilung: **05.09.2007**
(21) Anmeldenummer: 01810389.5
(22) Anmeldetag: 23.04.2001
(51) Int. Cl.: F25D 11/02, F25D 17/06

(54) **Kühlschrank**
Refrigerator
Réfrigérateur

(30) Priorität: 04.05.2000 CH 877002000
(43) Veröffentlichungstag der Anmeldung: 07.11.2001
(73) Patentinhaber: Hermann Forster AG, 9320 Arbon (CH)
(72) Erfinder: Schwitzgebel, Fernand, 9320 Stachen (CH); Garnitschnig, Günter, 9320 Arbon (CH)
(74) Vertreter: Luchs, Willi

(56) Entgegenhaltungen:
- EP-A- 0 326 049
- EP-A- 0 987 507
- WO-A-99/42770
- FR-A- 2 718 834
- US-A- 3 633 375
- US-A- 3 834 180
- US-B1- 6 266 966

## Beschreibung

Die Erfindung betrifft einen Kühlschrank gemäss dem Oberbegriff des Anspruches 1.

Kühlschränke mit mehreren übereinander liegenden Kühlzonen dienen im Haushalt dazu, Lebensmittel bei unterschiedlichen Temperaturen aufzubewahren. In einem Tiefkühlfach werden gefrorene Lebensmittel gelagert, ein darüber befindliches Sonderfach mit einer Temperatur von etwa 0°C dient zur Aufnahme von Fisch, Fleisch, Gemüse - wie Gurken, Früchte od. dgl. - und ein drittes oberstes Kühlfach mit etwa 5°C bis 11°C dient für die gekühlte Aufbewahrung von Getränken und anderen Lebensmitteln.

Ein Kühlschrank der eingangs genannten Art mit einem Tiefkühlfach und einem getrennt zu diesem angeordneten Sonderfach ist in der EP-A-0 326 049 offenbart. Das Sonderfach ist mit einem Verdampfer ausgestattet und an ein Kühlaggregat angeschlossen. Das Tiefkühlfach wird mit Hilfe von Luftzirkulationsmitteln indirekt von dem im Sonderfach untergebrachten Verdampfer gekühlt, indem die aus dem Sonderfach bezogene Kühlluft zum Tiefkühlfach und wieder zurück geleitet wird.

In der FR-A-2 718 834 ist ein Gefrierschrank mit zwei übereinander liegenden Kühlzonen offenbart, der ein von einem Sonderfach getrenntes Schnellfrierfach aufweist. Dieses Schnellfrierfach wird mit Hilfe von Luftzirkulationsmitteln gekühlt, wobei die Kühlluft aus einer hinter dem Sonderfach angeordneten und mit einem Verdampfer versehenen Kühlkammer bezogen wird.

Die gattungsbildende Druckschrift US-A-3,834,180 beschreibt eine Wärmetauschereinheit mit zwei voneinander getrennten Fächern, die nebeneinander angeordnet sind. Im ersten Fach ist ein für die Kühlung vorgesehenes Kühlaggregat eingebaut. In der Zwischenwand vom einen zum andern Fach ist eine Wärmetauscher-Einrichtung vorgesehen, die eine erste Zirkulation der aus dem vorderen Fach bezogenen Kühlluft und eine zweite mit dem hinteren Fach kommunizierende getrennte Luftzirkulation bewirkt. Die Anordnung dieser Wärmetauscher-Einrichtung in der Zwischenwand ist jedoch nicht geeignet für übereinander angeordnete Fächer.

Mit der Erfindung soll die Aufgabe gelöst werden, einen Kühlschrank der eingangs genannten Art zu schaffen, bei dem mit einfachen Mitteln eine genaue Temperatur insbesondere auch im Sonderfach erzielt werden kann und das Abtauen weitgehend entfällt.

Diese Aufgabe wird erfindungsgemäss durch einen Kühlschrank mit den Merkmalen des Anspruches 1 gelöst.

Dadurch, dass die Luftzirkulationsmittel derart ausgestaltet sind, dass sie einerseits eine erste Zirkulation der aus dem Tiefkühlfach bezogener Kühlluft zu einem Wärmetauscher beim Sonderfach und anderseits eine zweite, von dieser ersten Luftzirkulation getrennte Luftzirkulation im Sonderfach bewirken, wobei letztere ebenfalls mit dem Wärmetauscher zusammenwirkt, kann mit einfachen Mitteln nicht nur im Tiefkühlfach, sondern auch im Sonderfach eine genaue Temperatur erzielt werden. Ein weiterer Vorteil besteht darin, dass die aus dem Tiefkühlfach bezogene Kühlluft trocken ist, sodass eine Eisbildung und damit das Abtauen weitgehend entfällt.

In der Zeichnung sind Ausführungsbeispiele des Erfindungsgegenstandes dargestellt, die nachstehend näher erläutert sind. Es zeigen:
- Fig. 1: ein Schema zu dem Kältekreislauf eines erfindungsgemässen Kühlschrankes,
- Fig.2: eine Ansicht des Kühlschrankes von der Vorderseite bei geöffneter Türe, wobei die an sich unsichtbaren erfindungsgemässen Luftzirkulationsmittel mit durchgehenden Linien gezeichnet sind,
- Fig.3: einen teilweisen Schnitt des Kühlschrankes entlang der Linie III-III nach Fig.2 in vergrösserter Darstellung, und
- Fig.4: ein Schema einer Ausführungsvariante eines Kältekreislaufes.

Fig. 1 zeigt in schematischer Darstellung ein Kühlaggregat eines Kühlschrankes 1 mit einer an sich bei Haushaltkühlschränken üblichen Bauart.

Der Kühlschrank enthält drei Kühlzonen A, B, C, in denen unterschiedliche Temperaturen aufrecht erhalten werden. Das unterste Kühlfach A ist als Tiefkühlfach mit einer Temperatur von etwa -18°C (bis -24°C) ausgeführt. Das benachbarte, darüber liegende mittlere Sonderfach B ist für eine Temperatur von etwa 0°C (bis +5°C) ausgelegt und das oberste Kühlfach C wird bei einer Temperatur von über +5°C (bis +11°C) betrieben.

Das Kühlaggregat enthält einen konventionellen Kompressor 6, von dem Kühlmitteldampf über eine Leitung 8 aus den Verdampfern 10, 12 angesaugt und auf Sättigungsdruck komprimiert wird. In einem Kondensator 14 wird der Dampf unter Entziehung von Wärme verflüssigt, dann über eine dem Tiefkühler zugeordnete Rahmenheizung 16 durch Leitungen 18, 32 den Verdampfern 10, 12 zugeleitet, wobei der Verdampfer 12 im Kühlfach C mit Kühlmittelleitungen 32 mit dem Tiefkühlfach A verbunden ist.

Erfindungsgemäss erfolgt die Kühlung des mittleren Sonderfaches B nur durch einen aus dem Tiefkühlfach A abgezogenen Kühlluftstrom, hierzu zwischen dem Tiefkühlfach A und dem darüber angeordneten Sonderfach B Luftzirkulationsmittel zur Kühlung des Sonderfaches B vorhanden sind.

Die Luftzirkulationsmittel sind derart ausgestaltet, dass eine erste Luftzirkulation vom Tiefkühlfach A zu einem Wärmetauscher 20 und eine zweite, von der ersten getrennte Luftzirkulation im Sonderfach B vorgesehen ist, die ebenfalls mit dem Wärmetauscher 20 zusammenwirkt.

Wie aus Fig.2 und Fig.3 hervorgeht, ist für die erste Luftzirkulation ein sich bei der Rückwand des Kühlschrankes 1, hinter dem Tiefkühlfach A und dem Sonderfach B befindlicher Luftführungskanal 25 angeordnet.

Durch diesen Luftführungskanal 25 wird mittels eines ersten, im Bereich des Tiefkühlfaches A angeordneten Ventilator 26 Kühlluft aus diesem Fach A zum Wärmetauscher 20 beim Sonderfach B und zurück in das Tiefkühlfach A geleitet. Der Luftführungskanal 25 weist dementsprechend einerseits einen vom Ventilator 26 ausgehenden Ansaugstutzen 24, ein mit den Lamellen 21 des Wärmetauschers 20 enthaltendes horizontales Stück und einen Rückführungsstutzen 28 auf.

Der bei der Rückwand des Sonderfaches B angeordnete Wärmetauscher 20 besteht aus mehreren im Luftführungskanal 25 befindlichen horizontalen Lamellen 21, einer Zwischenwand 23 und aus sich in das Sonderfach B erstreckenden vertikalen Lamellen 22. Die horizontalen Lamellen 21 nehmen die Kälte der an diesen zirkulierenden Kaltluft auf, wobei sie mit der annähernd minus 18°C kalten Luft beaufschlagt und entsprechend gekühlt werden. Die Zwischenwand 23 dient für die Übertragung der erzeugten Kälte der Lamellen 21 des Kanales auf die Lamellen 22 im Sonderfach B. Zweckmässigerweise ist der Wärmetauscher 20 aus einem gut leitenden Material hergestellt, bspw. aus einem Aluminium-Druckguss.

Für die zweite Luftzirkulation im Sonderfach B zur Erzeugung der gewünschten Temperatur, die vorzugsweise 0° oder etwas höher liegt, ist innenseitig der Rückwand 37 dieses Sonderfaches B ein separater Luftführungskanal 35 gebildet, der durch eine annähernd parallel zur Rückwand 37 angeordnete Blende 36 begrenzt ist. Innerhalb dieses Luftführungskanales 35 sind ein von einem Motor 34 angetriebener Ventilator 30 und unterhalb diesem die sich vertikal erstreckenden Lamellen 22 angeordnet. Am oberen und unteren Ende dieses Kanales 35 sind Öffnungen 38 vorgesehen, durch diese die Luft aus dem Sonderfach B angesaugt und in abgekühltem Zustand wieder zurück in diesen Kühlfachraum geleitet wird.

Die elektrische Steuerung und Anzeige erfolgt zentral von einem Steuertableau 34 aus. Von diesem gehen Leitungen 36 zu den Ventilatoren 26, 30, Leitungen 44, 46 zu den Temperatur-Fühlern 38, 39 in den Kühlräumen B, C und eine Leitung 48 zum Kompressor 6. Eine weitere, nicht eingezeichnete Leitung könnte auch zu einem Fühler im Tiefkühlfach A führen.

Eine Ausführungsvariante besteht gemäss Fig.4 darin, dass in der Kühlmittel-Leitung anschliessend an die Rahmenheizung 16 ein Ventil 40 eingebaut wird, welches eine Kühlmittelleitung 42 direkt mit dem Verdampfer 12 des Kühlfaches C verbindet. Dies ermöglicht einen "Sparbetrieb", wenn der Kühlschrank beispielsweise in einem nicht ständig benutzten Ferienhaus installiert ist.

Die Erfindung ist mit diesen Ausführungsbeispielen ausreichend dargetan. Sie könnte noch in anderen Varianten veranschaulicht sein. So könnte im Prinzip der Kühlschrank auch nur aus zwei Kühlfächern bestehen. Selbstverständlich könnten auch die Lamellen je nach Positionierung des Wärmetauschers anders als dargestellt ausgeführt sein.

## Patentansprüche

1. Kühlschrank mit mehreren übereinander liegenden Kühlzonen, mit einem Tiefkühlfach (A) und einem getrennt zu diesem angeordneten Sonderfach (B), wobei zur Kühlung des Sonderfaches (B) Luftzirkulationsmittel zwischen den beiden Fächern (A, B) vorhanden sind, wobei die Luftzirkulationsmittel (20, 24, 25, 26, 28, 30) derart ausgestaltet sind, dass sie einerseits eine erste Zirkulation der aus dem Tiefkühlfach (A) bezogener Kühlluft zu einem Wärmetauscher (20) beim Sonderfach (B) und anderseits eine zweite, von dieser ersten Luftzirkulation getrennte Luftzirkulation im Sonderfach (B) bewirken, wobei letztere ebenfalls mit dem Wärmetauscher (20) zusammenwirkt, wobei die Luftzirkulationsmittel (20, 24, 25, 26, 28, 30) einen Luftführungskanal (25) umfassen, durch den mittels eines ersten Ventilators (26) Kühlluft aus dem Tiefkühlfach (A) zum Wärmetauscher (20) und zurück in das Tiefkühlfach (A) leitbar ist, **dadurch gekennzeichnet, dass** der bei der Rückwand des Sonderfaches (B) angeordnete Wärmetauscher (20) im Luftführungskanal (25) befindliche horizontale Lamellen (21) und durch eine Zwischenwand (23) von diesen räumlich getrennte vertikale Lamellen (22) aufweist, die sich in das Sonderfach (B) erstrecken, wobei die Zwischenwand (23) für die Übertragung der Kälte vom Luftführungskanal (25) in das Sonderfach (B) ausgelegt ist, wobei in einem innenseitig zur Rückwand (37) des Sonderfaches (B) angeordneten Luftführungskanal (35) ein zweiter Ventilator (30) und unterhalb diesem die sich vertikal erstreckenden Lamellen (22) vorhanden sind, wobei am oberen und unteren Ende dieses Kanales (35) Öffnungen (38) vorgesehen sind, durch welche die Luft aus dem Sonderfach (B) angesaugt und in abgekühltem Zustand wieder zurück in diesen Kühlfachraum geleitet wird.

2. Kühlschrank nach Anspruch 1, **dadurch gekennzeichnet, dass** ein elektrisch steuerbares Ventil (40) vorhanden ist, mittels dem eine Zufuhr von Kältemittel vom Kondensator (14) entweder zu einem weiteren Kühlfach (C) und von diesem in das Tiefkühlfach (A) oder direkt zum Kühlfach (A) geleitet wird.

## Claims

1. Refrigerator with several cooling zones one above the other, with a freezing compartment (A) and a separate to this arranged special compartment (B), whereas for the cooling of the special compartment (B) air circulation means are arranged between the both compartments (A, B), whereas the air circulation means (20, 24, 25, 26, 28, 30) are configured such that they cause on one side a first circulation of the cooling air supplied from the freezing compartment (A) to the heat exchanger (20) next to the special compartment (B) and on the other side a from the first air circulation divided second air circulation in the special compartment (B), whereas the latter also acts together with the heat exchanger (20), whereas the air circulation means (20, 24, 25, 26, 28, 30) comprise an air guide channel (25), through which the cooling air is guidable with a first ventilator (26) from the freezing compartment (A) to the heat exchanger (20) and back to the freezing compartment (A), **characterised in that** the heat exchanger (20) arranged at the back wall of the special compartment (B) comprises horizontal ribs (21) located in the air guide channel (25) and vertical ribs (22), which are in spatially divided from the others by a division wall (23) and which are extending into the special compartment (B), whereas the division wall (23) is arranged for the transmission of the coldness from the air guide channel (25) to the special compartment (B), whereby a second ventilator (30) and below this vertical extending ribs (22) are located, whereas the second ventilator (30) is arranged in an air guide channel (35) located at an inner side of the back wall (37) of the special compartment (B), whereas openings (38) are provided on the upper and lower end of the channel (35), through which the air is sucked from the special compartment (B) and is guided in the cooled condition back to this cooling compartment room.

2. Refrigerator according to claim 1, **characterised in that** an electric controllable valve (40) is used, with which a supply of cooling mean is delivered from the condenser (14) either to a further cooling compartment (C) und from this into the freezing compartment (A) or directly to the freezing compartment (A).

## Revendications

1. Réfrigérateur à plusieurs zones de réfrigération superposées, ledit réfrigérateur comportant un compartiment de congélation (A) et un compartiment supplémentaire (B) séparé du compartiment de congélation, des moyens de circulation d'air étant prévus entre les deux compartiments (A, B) afin de refroidir le compartiment supplémentaire (B), les moyens de circulation d'air (20, 24, 25, 26, 28, 30) étant conformés de façon à générer d'une part une première circulation de l'air de refroidissement du compartiment de congélation (A) vers un échangeur de chaleur (20) près du compartiment supplémentaire (B) et d'autre part une deuxième circulation d'air, séparée de cette première circulation d'air, dans le compartiment supplémentaire (B), cette deuxième circulation d'air coopérant également avec l'échangeur de chaleur (20), les moyens de circulation d'air (20, 24, 25, 26, 28, 30) comportant un canal de guidage d'air (25) qui permet de guider l'air de refroidissement, au moyen d'un premier ventilateur (26), du compartiment de congélation (A) vers l'échangeur de chaleur (20) et de le ramener dans le compartiment de congélation (A), **caractérisé en ce que** l'échangeur de chaleur (20) placé près de la paroi arrière du compartiment supplémentaire (B) comporte des lamelles horizontales (21) qui se trouvent dans le canal de guidage d'air (25) et des lamelles verticales (22) qui sont spatialement séparées des lamelles horizontales par une paroi intermédiaire (23) et qui s'étendent jusque dans le compartiment supplémentaire (B), la paroi intermédiaire (23) étant étudiée pour transférer le froid du canal de guidage d'air (25) dans le compartiment supplémentaire (B), un deuxième ventilateur (30) étant disposé dans un canal de guidage d'air (35) disposé du côté intérieur par rapport à la paroi arrière (37) du compartiment supplémentaire (B) et les lamelles (22) s'étendant verticalement étant disposées au-dessous de ce deuxième ventilateur, des ouvertures (38) par lesquelles l'air est aspiré du compartiment supplémentaire (B) et ramené à l'état refroidi dans cet espace de refroidissement étant ménagées à l'extrémité supérieure et à l'extrémité inférieure de ce canal (35).

2. Réfrigérateur selon la revendication 1, **caractérisé en ce qu'**il comporte un clapet (40) commandé électriquement au moyen duquel un agent de refroidissement est amené du condenseur (14) à un autre compartiment de réfrigération (C) et de celui-ci dans le compartiment de congélation (A) ou bien directement au compartiment de congélation (A).
